# EUROPÄISCHE PATENTANMELDUNG

(11) **EP 4 249 811 A1**
(43) Veröffentlichungstag der Anmeldung: **27.09.2023**
(21) Anmeldenummer: 23020144.4
(22) Anmeldetag: 21.03.2023
(51) Int. Cl.: F24D 3/10, F24D 10/00, F24D 19/10, F24H 15/219

(54) **WÄRMEÜBERGABESTATION FÜR EIN KALTWÄRMENETZ**

(30) Priorität: 21.03.2022 DE 102022106601
(71) Anmelder: Enerpipe GmbH, 91161 Hilpoltstein (DE)
(72) Erfinder: Heinloth, Ludwig, 91161 Hilpoltstein (DE); Fiegl, Andreas, 90584 Allersberg (DE)
(74) Vertreter: Schneider, Andreas

(57) **Zusammenfassung**

Die Erfindung betrifft eine Wärmeübergabestation (10), ein Wärmeversorgungssystem (5) für Gebäude (2), ein Kaltwärmenetz (1) sowie ein Verfahren zum Betrieb eines Wärmeversorgungssystems (5). Um mit besonders einfachen Mitteln eine von der Temperatur des Wärmeträgermediums unabhängige, sichere und energiesparende Verwendung beliebiger Abnehmer (3) in einem Kaltwärmenetz (1), insbesondere in einem kalten Nahwärmenetz, zu ermöglichen, wird der Einsatz einer abnehmerindividuellen Wärmeübergabestation (10) vorgeschlagen, die primärseitig zum Anschließen an eine Wärmequelle (4) eines Kaltwärmenetzes (1), insbesondere eines kalten Nahwärmenetzes, und sekundärseitig zum Anschließen an einen Abnehmer (3), insbesondere eine Wärmepumpe, ausgebildet ist und eine hydraulischen Weiche (13) sowie einen kontrolliert betätigbaren Volumenstromregler (14) umfaßt.

## Beschreibung

Die Erfindung betrifft eine Wärmeübergabestation für ein Kaltwärmenetz sowie ein Wärmeversorgungssystem für Gebäude mit einer solchen Wärmeübergabestation. Darüber hinaus betrifft die Erfindung ein Verfahren zum Betrieb eines solchen Wärmeversorgungssystems. Die Erfindung betrifft schließlich ein Kaltwärmenetz.

Unter einem Kaltwärmenetz wird eine technische Variante eines Wärmeversorgungsnetzes verstanden, das mit niedrigen Übertragungstemperaturen in der Nähe der Umgebungstemperatur arbeitet und daher sowohl Wärme als auch Kälte bereitstellen kann. Im Gegensatz zu herkömmlichen Wärmenetzen erfolgen Warmwassererzeugung und Gebäudeheizung dabei nicht direkt über Wärmetauscher, sondern über Wärmepumpen, die ihre Wärmeenergie aus dem Wärmenetz gewinnen. Die Kühlung kann entweder direkt über das Kaltwärmenetz oder gegebenenfalls indirekt über die Wärmepumpen erfolgen.

Als Wärmeträgermedium dient in einem Kaltwärmenetz vorzugsweise Wasser, ein Wasser/Glykol-Gemisch oder dergleichen. Der Transport des Wärmeträgermediums wird mit Hilfe von Pumpen bewerkstelligt. Je nach Art und Ausführung des Kaltwärmenetzes können dabei Anzahl und Anordnung der Pumpen variieren.

In kalten Nahwärmenetzen kommen häufig Pumpen zum Einsatz, die als Primärpumpen in den Gebäuden unmittelbar den Wärmepumpen vorgeschaltet sind. Bei einem solchen Primärpumpennetz darf der Druckverlust des kalten Nahwärmenetzes jedoch nicht zu groß sein, da sonst der Stromverbrauch der Pumpen im Verhältnis zu der nutzbaren Energie sehr groß ist. Um hohe Druckverluste zu vermeiden, werden teilweise in solchen Fällen Primärpumpen mit einer zusätzlichen zentralen Netzpumpe kombiniert, wodurch sich jedoch eine Reihenschaltung von Pumpen ergibt, durch die die zentrale Netzpumpe beschädigt werden kann.

Zugleich sieht sich der Anwender eines Kaltwärmenetzes mit der Problematik konfrontiert, daß der Wärmepumpenprozeß bei Standardwärmepumpen nur bei einem hohen Volumenstrom sicher funktioniert und das Wärmeträgermedium dabei nur um etwa 3 bis 5 Kelvin ausgekühlt. Das bedeutet, daß die Wärmepumpe bei einem höheren Temperaturniveau die ungenutzte Energie an die Wärmequelle wieder zurückschickt. Bei Kaltwärmenetzen mit Sommerkühlung ist es möglich, daß das Wärmeträgermedium ein Temperaturniveau über 20°C erreicht. Eine Standardwärmepumpe, die für ein Temperaturniveau des Wärmeträgermediums zwischen 0°C und 10°C ausgelegt ist, geht in diesen Fällen auf Störung.

Eine Aufgabe der vorliegenden Erfindung ist es, mit besonders einfachen Mitteln eine von der Temperatur des Wärmeträgermediums unabhängige, sichere und energiesparende Verwendung beliebiger Abnehmer in einem Kaltwärmenetz, insbesondere in einem kalten Nahwärmenetz, zu ermöglichen.

Diese Aufgabe wird durch die Gegenstände der unabhängigen Patentansprüche gelöst. Vorteilhafte Ausführungen der Erfindung sind in den Unteransprüchen angegeben. Die im Folgenden im Zusammenhang mit der erfindungsgemäßen Wärmeübergabestation erläuterten Vorteile und Ausgestaltungen gelten sinngemäß auch für das erfindungsgemäße Wärmeversorgungssystem, das erfindungsgemäße Kaltwärmenetz sowie das erfindungsgemäße Verfahren zum Betrieb eines Wärmeversorgungssystems und umgekehrt.

Die erfindungsgemäße Wärmeübergabestation, die primärseitig zum Anschließen an eine Wärmequelle eines Kaltwärmenetzes, insbesondere eines kalten Nahwärmenetzes, und sekundärseitig zum Anschließen an einen Abnehmer, insbesondere eine Wärmepumpe, ausgebildet ist, und bei der es sich insbesondere um eine abnehmerindividuelle Wärmeübergabestation handelt, umfaßt eine hydraulische Weiche, mittels welcher ein Wärmevolumenstrom über die Wärmequelle mengenmäßig von einem Wärmevolumenstrom über den Abnehmer trennbar ist, und einen Volumenstromregler, mittels welchem der primärseitig der hydraulischen Weiche von der Wärmequelle zur Verfügung stellbare Wärmevolumenstrom mengenmäßig beeinflußbar ist, wobei der Volumenstromregler von einer Kontrolleinheit kontrolliert betätigbar ist derart, daß die auf diese Weise hervorgerufene Beeinflussung des primärseitigen Wärmevolumenstroms eine definierte Beeinflussung einer Eigenschaft, insbesondere der Temperatur und/oder der Menge, des von der hydraulischen Weiche sekundärseitig dem Abnehmer zur Verfügung gestellten Wärmevolumenstroms zur Folge hat, dies vorzugsweise unter Sicherstellung eines Mindestvolumenstromes durch den Abnehmer.

Das erfindungsgemäße Wärmeversorgungssystem für Gebäude, insbesondere zum Heizen oder Kühlen von Gebäuden, umfaßt mindestens einen dezentralen, insbesondere gebäudeindividuellen Abnehmer, insbesondere eine Wärmepumpe, der in einem Kreislauf mit einer zentralen Wärmequelle eines Kaltwärmenetzes, insbesondere eines kalten Nahwärmenetzes, verbunden ist, und ist gekennzeichnet durch eine dem Abnehmer vorgeschaltete, abnehmerindividuelle Wärmeübergabestation, wie oben angegeben, mittels welcher der Abnehmer an die Wärmequelle angeschlossen ist.

Das erfindungsgemäße Kaltwärmenetz, insbesondere kaltes Nahwärmenetz, umfaßt eine zentrale Wärmequelle sowie eine Wärmeversorgungssystem, wie oben angegeben. Besonders vorteilhaft ist es dann, wenn das Kaltwärmenetz eine zentrale Wärmeträgermediumprimärpumpe zur alleinigen Zurverfügungstellung eines Wärmeträgermediums für das Wärmeversorgungssystem umfaßt, wobei aufgrund einer Ansteuerung des Volumenstromreglers der mindestens einen Wärmeübergabestation des Wärmeversorgungssystems durch die Kontrolleinheit dieser Wärmeübergabestation der primärseitige Wärmevolumenstrom dieser Wärmeübergabestation derart beeinflußbar ist, daß die diesen Wärmevolumenstrom zur Verfügung stellende zentrale Wärmeträgermediumprimärpumpe, insbesondere mittels einer ihren Betrieb kontrollierenden, zentralen Druckdifferenzsteuerung, stromverbrauchoptimiert betreibbar ist.

Das erfindungsgemäße Verfahren zum Betrieb eines Wärmeversorgungssystems, wie oben angegeben, ist dadurch gekennzeichnet, daß die Kontrolleinheit der mindestens einen abnehmerindividuellen Wärmeübergabestation den Volumenstromregler dieser Wärmeübergabestation derart kontrolliert, daß der primärseitige Wärmevolumenstrom dieser Wärmeübergabestation derart beeinflußt wird, daß die auf diese Weise hervorgerufene Beeinflussung des primärseitigen Wärmevolumenstroms eine definierte Beeinflussung einer Eigenschaft, insbesondere der Temperatur und/oder der Menge, des von der hydraulischen Weiche sekundärseitig dem Abnehmer zur Verfügung gestellten Wärmevolumenstroms zur Folge hat, dies vorzugsweise unter Sicherstellung eines Mindestvolumenstromes durch den Abnehmer.

Mit der vorliegenden Erfindung wird mit besonders einfachen Mitteln eine von der Temperatur des Wärmeträgermediums unabhängige, sichere und energiesparende Verwendung beliebiger Abnehmer, insbesondere beliebiger Wärmepumpen, in einem Kaltwärmenetz, insbesondere in einem kalten Nahwärmenetz, ermöglicht. Nachfolgend wird regelmäßig eine Wärmepumpe als Abnehmer genannt. Sofern nicht ausdrücklich anders angegeben, kann es sich bei dem Abnehmer in allen Fällen auch um einen anderen Abnehmertyp zur Abnahme des durch das Kaltwärmenetz bereitgestellten Wärmevolumenstromes handeln, insbesondere um ein Kühlsystem.

Dadurch, daß die erfindungsgemäßen Wärmeübergabestationen eine thermische Weiche primärseitig mit einem Volumenstromregler kombinieren, lassen sich die primär- und damit auch die sekundärseitigen Volumenströme mit dem Ziel eines optimierten Wärmepumpenbetriebs beeinflussen, insbesondere mit dem Ziel einer Beeinflussung der Temperaturen derjenigen Volumenströme, mit denen die Wärmepumpen betrieben werden.

Auf diese Weise ist es möglich, kontrollierte Volumenströme zwischen der Wärmequelle und den Wärmepumpen bereitzustellen derart, daß die Wärmepumpen stets an ihren optimalen Betriebspunkten betrieben werden. Die Wärmeübergabestationen dienen als den Wärmepumpen vorgeschaltete Energiemanager zur Bewerkstelligung eines kontrollierten Energiemanagements, insbesondere zur Verringerung des Stromverbrauches der zentralen Netzpumpe.

Dadurch, daß die erfindungsgemäßen Wärmeübergabestationen abnehmerindividuelle Wärmeübergabestationen sind, kann mit Hilfe der hydraulischen Weiche eine abnehmer- d.h. verbraucherindividuelle Steuerung der Volumenströme erfolgen.

Es ist mit anderen Worten also möglich, hinsichtlich des bereitgestellten Volumenstroms zwischen den verschiedenen Verbrauchern (Abnehmern) eines Verbraucherkreises zu unterscheiden. Dies ist gegenüber den aus dem Stand der Technik bekannten Systemen vorteilhaft, bei denen über eine hydraulische Weiche ein Vielzahl von Erzeugern mit einer Vielzahl von Verbrauchern zusammengeschlossen sind, so daß im Verbraucherkreis stets mehrere Verbraucher vorgesehen sind und bei der Steuerung der Volumenströme immer alle Verbraucher summarisch zu berücksichtigen sind.

Gemäß einer bevorzugten Ausführungsform der Erfindung ist eine erfindungsgemäße Wärmeübergabestation nur einem einzigen Abnehmer zugeordnet, d.h. an eine Wärmeübergabestation ist nur ein einziger, vorzugsweise gebäudeindividueller Abnehmer angeschlossen. In dem erfindungsgemäßem Kaltwärmenetz gibt es daher typischerweise mehrere Wärmeübergabestation.

Erfindungsgemäß paßt sich die Wärmeübergabestation an die Gegebenheiten des Abnehmers an, nachdem die Wärmeübergabestation eingeschaltet bzw. aktiviert wird, was gemäß einer bevorzugten Ausführungsform der Erfindung durch einen Abnehmer, wie eine verbraucherseitige Wärmepumpe, oder eine entsprechende abnehmerseitige Anforderung erfolgt. Auf diese Weise wird sichergestellt, daß immer der von dem Abnehmer benötigte Volumenstrom und die gewünschte Temperatur bereitgestellt wird. Auf diese Weise kann mit Hilfe der Erfindung jedem einzelnen Abnehmer, beispielsweise jeder Hausstation, individuell mehr oder weniger Volumenstrom von der Primärseite zugeteilt werden, so daß das kalte Nahwärmenetz optimal betreibbar ist. Dabei gewährleistet die Erfindung einen Wärmepumpenbetrieb in einem kalten Nahwärmnetz, ohne daß auf der Primärseite (Erzeugerseite) immer der Soll-Volumenstrom hinsichtlich aller sekundärseitigen Abnehmer des Nahwärmenetzes erbracht werden muß. Damit kann der erzeugerseitige Volumenstrom geringer sein, als der abnehmerseitige Volumenstrom. Im Ergebnis führt dies dazu, daß das Rohrnetz des kalten Nahwärmenetzes kleiner dimensioniert werden kann und damit auch effizienter ist gegenüber einem herkömmlichen, großdimensionierten Rohrsystem.

Durch die Verwendung der erfindungsgemäßen Wärmeübergabestationen werden die dezentralen, gebäudeindividuellen Wärmepumpen von dem Kaltwärmenetz thermisch entkoppelt. Das Einbinden unterschiedlicher Wärmepumpentypen in das Wärmeversorgungssystem wird deutlich erleichtert, da die einzelnen Wärmepumpen stets den für ihren optimalen Betrieb benötigten Volumenstrom erhalten.

Die von den Wärmeübergabestationen bewerkstelligte mengenmäßige Beeinflussung des von der Wärmequelle bereitgestellten Volumenstroms, insbesondere die Verringerung des Volumenstroms auf ein Minimum, welches dennoch einen optimalen Betrieb aller über eine erfindungsgemäße Wärmeübergabestation angeschlossenen Wärmepumpen gewährleistet, ermöglicht es, die zentrale Netzpumpe an einem optimalen Betriebspunkt zu betreiben.

Gleichzeitig sind die gemäß einer bevorzugten Ausführungsform der Erfindung zwischen den Wärmeübergabestationen und den Wärmepumpen angeordneten Wärmeträgermediumsekundärpumpen von der zentralen Netzpumpe entkoppelt, so daß keine unter mehreren Gesichtspunkten ungünstige Reihenschaltung von Wärmeträgermediumpumpen besteht.

Insbesondere dann, wenn der an einer Wärmeübergabestation anliegende primärseitige Volumenstrom eine Temperatur aufweist, die deutlich über derjenigen Vorlauftemperatur der Wärmepumpe liegt, bei der die Wärmepumpe in einem optimalen Betriebspunkt betrieben werden kann, kann durch eine Verringerung des primärseitigen Volumenstroms mit Hilfe des Volumenstromreglers der Wärmeübergabestation dem Vorlauf der Wärmepumpe kaltes Rücklaufwasser beigemischt werden. Zugleich verringert sich damit auch die Rücklauftemperatur in das Kaltwärmenetz. Auf diese Weise kann eine größere Temperaturspreizung realisiert werden. Durch die Vergrößerung der Spreizung kann das Kaltwärmenetz kleiner dimensioniert werden. Gleichzeitig kann die zentrale Netzpumpe sehr effizient betrieben werden, da an den Wärmeübergabestationen nicht dauerhaft der maximal mögliche Volumenstrom zum Betrieb der Wärmpumpen bereitgestellt werden muß.

Die Erfindung dient zur Bereitstellung eines kontrollierten, vorzugsweise hinsichtlich Temperatur und Masse optimierten Wärmevolumenstomes zwischen den Wärmeübergabestationen und den dahinter geschalteten Abnehmern, wie Wärmepumpen. Insgesamt führt das damit verbundene, durch die Erfindung ermöglichte, kontrollierte Energiemanagement zu einer Reduzierung des Stromverbrauchs aller beteiligten Wärmeträgermediumpumpen sowie zu einer Reduzierung des Stromverbrauchs aller beteiligter Wärmepumpen und anderer Abnehmer. Insbesondere kann die zentrale Netzpumpe unter Berücksichtigung der maximal benötigten Wärmevolumenströme aller angeschlossenen Abnehmer des Wärmeversorgungssystems ausgelegt werden und ist, insbesondere mit Hilfe einer ihren Betrieb kontrollierenden, zentralen Druckdifferenzsteuerung oder eine anderen geeigneten Steuerung, stromverbrauchoptimiert betreibbar, wobei es sich bei den maximal benötigten Wärmevolumenströmen jetzt um die mittels der erfindungsgemäßen Technik optimierten, insbesondere reduzierten Wärmevolumenströme handelt.

Die Erfindung ist vorzugsweise im Bereich des Heizens und Kühlens von Gebäuden anwendbar, die an ein kaltes Nahwärmenetz angeschlossen sind. Dabei spielt es keine Rolle, ob die Wärmeübergabestationen oder das Wärmeversorgungssystem für ein Heizen oder ein Kühlen verwendet werden.

In einer bevorzugten Ausführungsform der Erfindung erfolgt eine Anwendung der erfindungsgemäßen Wärmeübergabestationen zur Übergabe eines Wärmetransportmediums direkt an ein Kühlsystem, mit welchem eine Kühlung ohne Wärmepumpeneinsatz erfolgt, wobei der Kühlkreislauf ebenso wie die Wärmepumpe sekundärseitig an die Wärmeübergabeeinheit angeschlossen ist. Die erfindungsgemäße Wärmeübergabestation verhindert in diesem Fall insbesondere ein Überhitzen des Kaltwärmenetzes.

Die Erfindung ist für beliebige, sekundärseitig angeordnete Abnehmer einsetzbar, wie z.B. die beschriebenen Wärmepumpen oder auch mit Wärmepumpen verbundene oder isoliert betriebene Kühlsysteme. Dabei können beliebige Standardwärmepumpen eingesetzt werden, ohne daß es größerer individueller Anpassungen bedarf. Die durch die erfindungsgemäße Lösung bereitgestellte übergeordnete Systemsteuerung erlaubt es, den Wärmeübergabestationen beliebige Wärmepumpen nachzuschalten.

Die Erfindung ist für eine beliebige Anzahl sekundärseitig angeordneter Abnehmer einsetzbar. So kann die erfindungsgemäße Wärmeübergabestation prinzipiell bereits bei dem Anschluß eines einzigen Abnehmers eingesetzt werden. Typischerweise werden mindestens zwei Abnehmer versorgt. Ihre Vorteile spielt die Erfindung jedoch vor allem dann aus, wenn das Wärmeversorgungssystem eine große Anzahl Abnehmer versorgt. Die Anzahl der Abnehmer wird durch die Verwendung der erfindungsgemäßen Technik nicht begrenzt.

Die Bereitstellung der optimalen Volumenströme für die beteiligten Wärmepumpen und andere Abnehmer, sowohl hinsichtlich der Wärmeträgermediummasse als auch hinsichtlich der Wärmeträgermediumtemperatur, gemäß der vorliegenden Erfindung kann außerdem in Kaltwärmenetzen aller Art angewendet werden, unabhängig von der Art der Wärmequelle (Geothermie, ...) und unabhängig von deren Temperaturniveau. Die Erfindung kann die beabsichtigte Funktionalität außerdem unabhängig von etwaigen jahreszeitenabhängigen Temperaturniveauänderungen der verwendeten Wärmequellen bereitstellen. Mit der Erfindung werden temperaturverursachte Betriebsstörungen der Wärmepumpen oder anderer Abnehmer verhindert, ebenso wie Störungen, die ihre Ursache in einer zu geringen oder zu hohen Volumenströmung haben.

Ein Ausführungsbeispiel der Erfindung wird nachfolgend anhand der Zeichnung näher erläutert, die eine schematische Darstellung eines kalten Nahwärmenetzes zeigt. Die Darstellung ist stark vereinfacht und zeigt nur einige der wichtigsten Teile der Erfindung.

Das nachfolgend beispielhaft beschriebene kalte Nahwärmenetz 1 dient zum Heizen oder Kühlen einer Anzahl Gebäude 2, die mit je einer Wärmepumpe 3 versehen sind. Das Nahwärmenetz 1 umfaßt eine zentrale geothermische Wärmequelle 4 und ein Wärmeversorgungssystem 5 zum Heizen oder Kühlen einer Anzahl der angeschlossenen Gebäude 2, beispielsweise Einfamilienhäuser.

Kalte Nahwärmenetze 1 werden in der Regel mit Energie aus oberflächennahen Geothermie gespeist. Diese wird zum Beispiel über einen Erdwärmekollektor, eine Erdwärmesonde, Grundwasser oder Abwärme gewonnen. Das Temperaturniveau eines Erdwärmekollektors kann zum Beispiel im Sommer über 20°C und Winter -1°C betragen. Eine Erdwärmesonde gibt je nach Bohrtiefe Temperaturen bis zu 12°C ab. Bei Grundwasseranlagen liegt die Temperatur in der Regel bei 10°C. Mit Rohrsystemen oder Wärmetauschern wird diese Energie über ein Wärmeträgermedium (nicht dargestellt), hier Wasser oder ein Wasser/Glykol-Gemisch, dem Nahwärmenetz 1 übergeben, das als Verteilnetz den Kreislauf zu den Abnehmern schließt. Für das Heizen von Gebäuden 2 muß das im Wärmeträgermedium beinhaltete Temperaturniveau angehoben werden. Hierzu dienen die gebäudeindividuellen Wärmepumpen 3, bei denen es sich vorzugsweise um handelsübliche, unmodifizierte Wärmepumpen handelt. Diese Wärmepumpen 3 entziehen dem Wärmeträgermedium die nötige Energie. Auf diese Weise wird das Wärmeträgermedium ausgekühlt. Die Wärmepumpen 3 können andererseits aber auch zum Kühlen der Gebäude 2 eingesetzt werden. In diesem Fall wird das Wärmeträgermedium erwärmt. Im Kreislauf geht das Wärmeträgermedium anschließend wieder an die Wärmequelle 4 zurück. Aufgrund der Wirkung der Wärmequelle 4 auf das Wärmeträgermedium ergibt sich erneut ein bestimmtes Temperaturniveau und der Kreislauf beginnt von vorn.

Das Nahwärmenetz 1 umfaßt eine zentrale Wärmeträgermediumprimärpumpe 6, nachfolgend auch als zentrale Netzpumpe bezeichnet, zur alleinigen Zurverfügungstellung des Wärmeträgermediums für das Wärmeversorgungssystem 5. Anders ausgedrückt werden die Abnehmer des Nahwärmenetzes 1 ausschließlich über diese zentrale Netzpumpe versorgt. Das Nahwärmenetz 1 bzw. das Wärmeversorgungssystem 5 umfaßt keine dezentralen Wärmeträgermediumprimärpumpen. Dezentrale Wärmeträgermediumsekundärpumpen können hingegen vorgesehen sein.

Das Wärmeversorgungssystem 5 umfaßt eine Anzahl dezentraler, insbesondere gebäudeindividueller Wärmepumpen 3, die als Abnehmer in einem Kreislauf mit der zentralen Wärmequelle 4 des Nahwärmenetzes 1 verbunden sind. In dem illustrierten Beispiel ist einem Gebäude 2 genau eine Wärmepumpe 3 zugeordnet. Jeder dieser Wärmepumpen 3 ist eine wärmepumpenindividuelle Wärmeübergabestation 10 vorgeschaltet, mittels der die Wärmepumpe 3 an die Wärmequelle 4 angeschlossen ist.

Jede der Wärmeübergabestationen 10, die primärseitig zum Anschließen an die Wärmequelle 4 des Nahwärmenetzes 1 und sekundärseitig zum Anschließen an eine der Wärmepumpen 3 vorgesehen und entsprechend ausgebildet sind, umfaßt auf der Primärseite 11 jeweils eine hydraulischen Weiche 13 und einen Volumenstromregler 14. Mit der hydraulischen Weiche 13 ist ein Wärmevolumenstrom über die Wärmequelle 4 mengenmäßig von einem Wärmevolumenstrom über die Wärmepumpe 3 trennbar. Mit anderen Worten ist eine vollständige oder teilweise Entkoppelung der beiden Volumenstrom-Teilkreisläufe möglich sowie eine damit verbundene, vollständige oder teilweise thermische Trennung dieser Teilkreisläufe 15, 16.

Primärseitig verfügt die Wärmeübergabestation 10 zudem über einen Vorlauftemperaturfühler 17. Auf der Sekundärseite 12 ist die Wärmeübergabestation 10 mit einem Rücklauftemperaturfühler 18 ausgestattet. Außerdem verfügt die Wärmeübergabestation 10 sekundärseitig über einen Volumenstromsensor 19 für den Vorlauf 22.

Zwischen den Wärmeübergabestationen 10 und den Wärmepumpen 3 sind wärmepumpenindividuelle Wärmeträgermediumsekundärpumpen 7 angeordnet, die zur Entnahme des Wärmeträgermediums aus den Wärmeübergabestationen 10 dienen. Diese Sekundärpumpen 7 befinden sich mit anderen Worten in von den primärseitigen Teilkreisläufen 15 thermisch getrennten sekundärseitigen Teilkreisläufen 16.

Mit dem Volumenstromregler 14 ist der primärseitig der hydraulischen Weiche 13 von der Wärmequelle 4 zur Verfügung stellbare Wärmevolumenstrom mengenmäßig beeinflußbar. Vorzugsweise ist der Volumenstromregler 14 als Volumenstrombegrenzer ausgeführt. Der Volumenstromregler 14 ist von einer in der Wärmeübergabestation 10 integrierten oder mit dieser zusammenwirkenden Kontrolleinheit 20, die vorzugsweise als Regel- oder Steuereinheit ausgeführt ist, kontrolliert betätigbar bzw. ansteuerbar. Diese Ansteuerung des Volumenstromreglers 14 erfolgt vorzugsweise in Abhängigkeit von mindestens einer auf den Betrieb der Wärmepumpe 3 bezogenen Regelgröße, vorzugsweise einer Temperaturgröße, die der Kontrolleinheit 20 auf geeignete Weise zur Verfügung gestellt wird. Vorzugsweise erfolgt die Ansteuerung des Volumenstromreglers 14 in Abhängigkeit von einer Soll-Rücklauftemperatur der Wärmepumpe 3. Zu diesem Zweck wird die von dem Rücklauftemperaturfühler 18 erfaßte Ist-Rücklauftemperatur an die Kontrolleinheit 20 übergeben und dort verarbeitet.

Besonders vorteilhaft ist es, wenn zusätzlich zu der von dem Rücklauftemperaturfühler 18 erfaßten Ist-Rücklauftemperatur als erste Steuergröße die von einem Vorlauftemperaturfühler 24 erfaßte Ist-Vorlauftemperatur der Wärmepumpe als eine zweite Steuergröße berücksichtigt wird derart, daß zwar die Rücklauftemperatur maßgeblich ist, jedoch gleichzeitig die Vorlauftemperatur einen vorgegebenen Wert nicht übersteigen darf.

In einer alternativen Ausführung kann die Ansteuerung des Volumenstromreglers 14 allein in Abhängigkeit von der Soll-Vorlauftemperatur der Wärmepumpe 3 erfolgen. Es wird dann allein die von dem sekundärseitigen Vorlauftemperaturfühler 24 erfaßte Ist-Vorlauftemperatur an die Kontrolleinheit 20 übergeben und dort verarbeitet.

Die Betätigung des Volumenstromreglers 14 erfolgt mittels eines motorischen Antriebs 21, der mit der Kontrolleinheit 20 verbunden ist und von dieser angesteuert wird.

Die Ansteuerung des Volumenstromreglers 14 erfolgt dabei derart, daß die auf diese Weise hervorgerufene Beeinflussung, insbesondere Reduzierung, des primärseitigen Wärmevolumenstroms eine definierte Beeinflussung einer Eigenschaft, insbesondere der Temperatur und/oder der Menge, des von der hydraulischen Weiche 13 sekundärseitig der Wärmepumpe 3 zur Verfügung gestellten Wärmevolumenstroms bewirkt, und zwar vorzugsweise unter Sicherstellung eines für einen ordnungsgemäßen Betrieb der Wärmepumpe 3 benötigten Mindestvolumenstromes durch die Wärmepumpe 3 oder unter Sicherstellung eines für einen optimalen Betrieb der Wärmepumpe 3 benötigten Wärmevolumenstromes. Der der Wärmepumpe 3 zur Verfügung gestellte Wärmevolumenstrom wird von dem Volumenstromsensor 19 erfaßt und zur weiteren Verarbeitung der Kontrolleinheit 20 zugeführt.

Ist die Kontrolleinheit 20 nicht in der Wärmeübergabestation 10 integriert, dann ist sie außerhalb der Wärmeübergabestation 10 angeordnet und dabei der Wärmepumpe 3 zugeordnet und wirkt mit dem Volumenstromregler 14 dieser Wärmeübergabestation 10 zusammen.

Erhält die Wärmepumpe 3 von dem Gebäude 2 eine Anforderung zum Heizen, wird die Wärmeträgermediumsekundärpumpe 7 durch eine Wärmepumenregelungseinheit (nicht dargestellt) eingeschaltet. Sobald ein ausreichender Wärmevolumenstrom vorhanden ist, wird der Wärmepumpenkompressor (nicht dargestellt) der Wärmepumpe 3 angeschaltet. Sobald die Wärmeträgermediumsekundärpumpe 7 eingeschaltet ist, spricht der Volumenstromsensor 19 an und die Kontrolleinheit 20 der Wärmeübergabestation 10 gibt den Antrieb 21 des Volumenstromreglers 14 frei, so daß das Wärmeträgermedium von der zentralen Netzpumpe 6 kommend in die hydraulische Weiche 13 gelangen kann. Von dort aus wird das Wärmeträgermedium von der Wärmepumpe 3 übernommen. Aufgrund der erfindungsgemäßen Ausführung der Wärmeübergabestationen 10 wird nun mit Hilfe des Volumenstromreglers 14 der Wärmevolumenstrom auf das nötigste reduziert. Weist das Wärmeträgermedium beispielsweise ein Temperaturniveau von über 20°C auf, drosselt der Antrieb 21 gesteuert durch die Kontrolleinheit 20 den der Wärmeübergabestation 10 primärseitig zugeführten Wärmevolumenstrom auf definierte Weise in Abhängigkeit von einer Regelgröße, vorzugsweise in Abhängigkeit von der Rücklauftemperatur der Wärmepumpe 3 und/oder in Abhängigkeit von der Vorlauftemperatur der Wärmepumpe 3. Es kann jedoch auch eine andere geeignete Regelgröße verwendet werden.

Benötigt beispielsweise die Wärmepumpe 3 einen Wärmevolumenstrom von 1000 Liter pro Stunde und werden dem Vorlauf 22 der Primärseite 11 der Wärmeübergabestation 10 durch die kontrollierte Drosselung mit Hilfe des Volumenstromreglers 14 lediglich noch beispielsweise 300 Liter pro Stunde zur Verfügung gestellt, wodurch sich der Stromverbrauch der zentralen Netzpumpe 6 verringert, wird dem Vorlauf 22 mittels der hydraulischen Weiche 13 automatisch eine bestimmte Menge an kaltem Wärmeträgermedium aus dem Rücklauf 23 der Wärmepumpe 3 zugeführt, so daß das Wärmeträgermedium, das mit 1000 Liter pro Stunde von der Sekundärpumpe 7 aus der Wärmeübergabestation 10 abgezogen wird, ein Temperaturniveau aufweist, das im Vorlauf 22 der Wärmepumpe 3 als Mischtemperatur unter 20°C liegt, nämlich in Abhängigkeit von dem gedrosselten Wärmevolumenstrom, beispielsweise bei 10°C. In der Wärmepumpe 3 wird die Temperatur des Wärmeträgermediums beispielsweise um 5 Kelvin verringert. Das Wärmeträgermedium verläßt dann die Wärmepumpe 3 mit einer Rücklauftemperatur von beispielsweise 5°C. Mit dieser Rücklauftemperatur wird das Wärmeträgermedium über die hydraulische Weiche 13 in das Nahwärmenetz 1 zurückgeführt.

Sinkt in dem beschriebenen Beispiel die Vorlauftemperatur, führt dies bei unverändertem Betrieb der Wärmepumpe 3 auch zu einer Verringerung der Rücklauftemperatur, woraufhin der Volumenstromregler 14 automatisch öffnet und sich der Wärmevolumenstrom im Vorlauf 22 soweit erhöht, daß der Wärmepumpe 3 wieder die 1000 Liter je Stunde mit der gewünschten Vorlauftemperatur beispielsweise von 10°C zur Verfügung gestellt werden können.

Eine einfache und besonders wirkungsvolle Regelung erfolgt so, daß der Wärmepumpe 3 mit Hilfe der kontrollierten Betätigung des Volumenstromreglers 14 immer ein mengenmäßig genau definierter Wärmevolumenstrom zugeführt wird, dessen individuelle Zusammensetzung und damit Temperatur zu jedem Zeitpunkt des Betriebs der Wärmepumpe 3 automatisch mit Hilfe der hydraulischen Weiche 13 eingestellt wird, indem bedarfsweise eine definierte Mischung des (warmen) primärseitigen Wärmeträgermedium aus dem Vorlauf 22 einerseits und des (kalten) sekundärseitigen Wärmeträgermedium aus dem Rücklauf 23 andererseits erfolgt.

Vorzugsweise erfolgt eine Regelung des Volumenstroms dahingehend, daß die Wärmepumpe 3 an ihrem optimalen Betriebspunkt betrieben wird. Die entsprechende Vorlauftemperatur als Regelgröße wird von dem Vorlauftemperaturfühler 24 erfaßt und zur weiteren Verarbeitung an die Kontrolleinheit 20 übergeben. Auf diese Weise kann der Stromenergieaufwand (kWh) für die Einheit Wärmemenge (kWh) möglichst gering gehalten werden. Zum Erreichen desselben Zwecks kann in dem Fall, daß das Wärmeträgermedium sehr kalt in die Wärmeübergabestation 10 kommt, auch der der Wärmepumpe 3 zur Verfügung gestellte Wärmevolumenstrom in der Übergabestation 10 erhöht werden, beispielsweise auf einen Wert über die oben genannten 1000 Liter je Stunde.

In einem Beispiel erfolgt die Regelung wie folgt: Aufgrund von Meßwerten des Volumenstromsensors 19 erfolgt ein Freischalten des ersten Teilkreislaufs 15. Der Volumenstromregler (Ventil) 14 öffnet. Der primärseitige Vorlauftemperaturfühler 17 übernimmt die Vorregelung des Volumenstromreglers 14, beispielsweise derart, daß der Volumenstromregler 14 bei niedrigen Temperaturen (z.B. unterhalb von 10°C) schneller öffnet, während er bei höheren Temperaturen (z.B. oberhalb von 10°C) langsamer öffnet. Nach einer bestimmten Zeit wird die Regelung des Volumenstromreglers 14 von dem sekundärseitigen Vorlauftemperaturfühler 24 übernommen, wie oben beschrieben.

Optional können in dem Wärmeversorgungssystem 5 gebäudeindividuelle passive Kühlsysteme 8 vorgesehen sein, die dem Gebäude 2 Wärme entziehen, wie beispielsweise eine Kühldecke. Dabei ist der Kühlkreislauf 9 ebenso wie die Wärmepumpe 3 sekundärseitig an die Wärmeübergabeeinheit 10 angeschlossen, wodurch erreicht wird, daß die Temperatur des in die Wärmepumpe 3 eingetragenen Wärmeträgermediums einen Höchstwert, bei dem eine ordnungsgemäße Funktion der Wärmepumpe 3 nicht mehr gewährleistet wäre, nicht überschreitet.

Aufgrund der beschriebenen Ansteuerungen der Volumenstromregler 14 der Wärmeübergabestationen 10 des Wärmeversorgungssystems 5 durch die Kontrolleinheiten 20 der Wärmeübergabestationen 10 sind die primärseitigen Wärmevolumenströme dieser Wärmeübergabestationen 10 derart beeinflußbar, daß die diese Wärmevolumenströme zur Verfügung stellende zentrale Netzpumpe 6 mittels einer ihren Betrieb kontrollierenden, zentralen Druckdifferenzsteuerung stromverbrauchoptimiert betreibbar ist. Dies ergibt sich bereits aus den bei geringeren Wärmevolumenströmen vorliegenden geringeren Druckdifferenzen.

Alle in der Beschreibung, den nachfolgenden Ansprüchen und der Zeichnung dargestellten Merkmale können sowohl einzeln als auch in beliebiger Kombination miteinander erfindungswesentlich sein.

Diese Merkmale bzw. Merkmalskombinationen können jeweils eine selbständige Erfindung begründen, deren Inanspruchnahme ausdrücklich vorbehalten ist.

Bei der Angabe einer eine Erfindung definierenden Merkmalskombination müssen einzelne Merkmale aus der Beschreibung eines Ausführungsbeispiels nicht zwingend mit einem oder mehreren oder allen anderen in der Beschreibung dieses Ausführungsbeispiels angegebenen Merkmalen kombiniert werden; diesbezüglich ist jede Unterkombination von Merkmalen eines oder mehrerer Ausführungsbeispiele ausdrücklich mitoffenbart.

Außerdem können gegenständliche Merkmale der Vorrichtung umformuliert als Verfahrensmerkmale Verwendung finden und Verfahrensmerkmale können umformuliert als gegenständliche Merkmale der Vorrichtung Verwendung finden. Auf diese Weise umformulierte Merkmale sind implizit mitoffenbart.

Insoweit die Erfindung zur Durchführung des beschriebenen Verfahrens die Verarbeitung von Daten umfaßt, umfassen die erfindungsgemäßen Vorrichtungen oder Systeme wenigstens eine Datenverarbeitungseinheit, die zur Durchführung ausgewählter oder aller Schritte entsprechend des hier beschriebenen Verfahrens ausgebildet ist, die in einem Zusammenhang mit der Verarbeitung von Daten stehen. Die Datenverarbeitungseinheit weist vorzugsweise eine Anzahl von Funktionsmodulen auf, wobei jedes Funktionsmodul ausgebildet ist zur Durchführung einer bestimmten Funktion oder einer Anzahl bestimmter Funktionen gemäß dem beschriebenen Verfahren. Bei den Funktionsmodulen kann es sich um Hardwaremodule oder Softwaremodule handeln. Mit anderen Worten kann die Erfindung, soweit es die Datenverarbeitungseinheit betrifft, entweder in Form von Computerhardware oder in Form von Computersoftware oder in einer Kombination aus Hardware und Software verwirklicht werden. Soweit die Erfindung in Form von Software, also als Computerprogramm, verwirklicht ist, werden sämtliche beschriebenen Funktionen durch Computerprogrammanweisungen realisiert, wenn das Computerprogramm auf einem Rechner mit einem Prozessor ausgeführt wird. Die Computerprogrammanweisungen sind dabei auf an sich bekannte Art und Weise in einer beliebigen Programmiersprache verwirklicht und können dem Rechner in beliebiger Form bereitgestellt werden, beispielsweise in Form von Datenpaketen, die über ein Rechnernetz übertragen werden, oder in Form eines auf einer Diskette, einer CD-ROM oder einem anderen Datenträger gespeicherten Computerprogramms.

### Bezugszeichenliste

- 1: kaltes Nahwärmenetz
- 2: Gebäude
- 3: Wärmepumpe
- 4: Wärmequelle
- 5: Wärmeversorgungssystem
- 6: Wärmeträgermediumprimärpumpe
- 7: Wärmeträgermediumsekundärpumpe
- 8: Kühlsystem
- 9: Kühlkreislauf
- 10: Wärmeübergabestation
- 11: Primärseite
- 12: Sekundärseite
- 13: hydraulische Weiche
- 14: Volumenstromregler
- 15: erster Teilkreislauf
- 16: zweiter Teilkreislauf
- 17: primärseitiger Vorlauftemperaturfühler
- 18: Rücklauftemperaturfühler
- 19: Volumenstromsensor (Strömungssensor)
- 20: Kontrolleinheit
- 21: Antrieb
- 22: Vorlauf
- 23: Rücklauf
- 24: sekundärseitiger Vorlauftemperaturfühler

## Patentansprüche

1. Wärmeübergabestation (10), insbesondere abnehmerindividuelle Wärmeübergabestation (10), die primärseitig zum Anschließen an eine Wärmequelle (4) eines Kaltwärmenetzes (1), insbesondere eines kalten Nahwärmenetzes, und sekundärseitig zum Anschließen an einen Abnehmer (3), insbesondere eine Wärmepumpe, ausgebildet ist,
mit einer hydraulischen Weiche (13), mittels welcher ein Wärmevolumenstrom über die Wärmequelle (4) mengenmäßig von einem Wärmevolumenstrom über den Abnehmer (3) trennbar ist,
mit einem Volumenstromregler (14), mittels welchem der primärseitig der hydraulischen Weiche (13) von der Wärmequelle (4) zur Verfügung stellbare Wärmevolumenstrom mengenmäßig beeinflußbar ist,
wobei der Volumenstromregler (14) von einer Kontrolleinheit (20) kontrolliert betätigbar ist derart, daß die auf diese Weise hervorgerufene Beeinflussung des primärseitigen Wärmevolumenstroms eine definierte Beeinflussung einer Eigenschaft, insbesondere der Temperatur und/oder der Menge, des von der hydraulischen Weiche (13) sekundärseitig dem Abnehmer (3) zur Verfügung gestellten Wärmevolumenstroms zur Folge hat.

2. Wärmeübergabestation (10) nach Anspruch 1, wobei der Volumenstromregler (14) von der Kontrolleinheit (20) in Abhängigkeit von mindestens einer auf den Betrieb des Abnehmers (3) bezogenen Regelgröße, vorzugsweise einer Temperaturgröße, z.B. einer Soll-Rücklauftemperatur des Abnehmers (3) und/oder einer Soll-Vorlauftemperatur des Abnehmers (3), kontrolliert betätigbar ist.

3. Wärmeübergabestation (10) nach Anspruch 1 oder 2, daß der Volumenstromregler (14) durch die Kontrolleinheit (20) derart kontrolliert betätigbar ist, daß das Vorliegen eines Mindestvolumenstromes durch den Abnehmer (3) sichergestellt wird.

4. Wärmeversorgungssystem (5) für Gebäude (2), insbesondere zum Heizen oder Kühlen von Gebäuden (2),
mit mindestens einem dezentralen, insbesondere gebäudeindividuellen Abnehmer (3), insbesondere einer Wärmepumpe, der in einem Kreislauf mit einer zentralen Wärmequelle (4) eines Kaltwärmenetzes (1), insbesondere eines kalten Nahwärmenetzes, verbunden ist,
**gekennzeichnet durch** eine dem Abnehmer (3) vorgeschaltete, abnehmerindividuelle Wärmeübergabestation (10) nach einem der Ansprüche 1 bis 3, mittels welcher der Abnehmer (3) an die Wärmequelle (4) angeschlossen ist.

5. Wärmeversorgungssystem (5) nach Anspruch 4, bei dem die Kontrolleinheit (20) zum kontrollierten Betätigen des Volumenstromreglers (14) der Wärmeübergabestation (10) dem mindestens einen Abnehmer (3) zugeordnet ist und außerhalb der Wärmeübergabestation (10) angeordnet mit dem Volumenstromregler (14) der Wärmeübergabestation (10) zusammenwirkt.

6. Wärmeversorgungssystem (5) nach Anspruch 4 oder 5, mit einer zwischen der Wärmeübergabestation (10) und dem Abnehmer (3) angeordneten, abnehmerindividuellen Wärmeträgermediumsekundärpumpe (7) zur Entnahme des Wärmeträgermediums aus der Wärmeübergabestation (10).

7. Wärmeversorgungssystem (5) nach einem der Ansprüche 4 bis 6, mit einer Einrichtung (8) zur Kühlung, wobei der Kühlkreislauf (9) sekundärseitig an die Wärmeübergabeeinheit (10) angeschlossen ist.

8. Verfahren zum Betrieb eines Wärmeversorgungssystems (5) nach einem der Ansprüche 4 bis 7,
**dadurch gekennzeichnet, daß** die Kontrolleinheit (20) der mindestens einen abnehmerindividuellen Wärmeübergabestation (10) den Volumenstromregler (14) dieser Wärmeübergabestation (10) derart kontrolliert, daß der primärseitige Wärmevolumenstrom dieser Wärmeübergabestation (10) derart beeinflußt wird, daß die auf diese Weise hervorgerufene Beeinflussung des primärseitigen Wärmevolumenstroms eine definierte Beeinflussung einer Eigenschaft, insbesondere der Temperatur und/oder der Menge, des von der hydraulischen Weiche (13) sekundärseitig dem Abnehmer (3) zur Verfügung gestellten Wärmevolumenstroms zur Folge hat, dies vorzugsweise unter Sicherstellung eines Mindestvolumenstromes durch den Abnehmer (3) .

9. Kaltwärmenetz (1), insbesondere kaltes Nahwärmenetz,
mit einer zentralen Wärmequelle (4),
und mit einem Wärmeversorgungssystem (5) nach einem der Ansprüche 4 bis 7, welches Wärmeversorgungssystem (5) vorzugsweise nach einem Verfahren nach Anspruch 8 betrieben wird.

10. Kaltwärmenetz (1) nach Anspruch 9,
mit einer zentralen Wärmeträgermediumprimärpumpe (6) zur alleinigen Zurverfügungstellung eines Wärmeträgermediums für das Wärmeversorgungssystem (5),
wobei aufgrund einer Ansteuerung des Volumenstromreglers (14) der mindestens einen Wärmeübergabestation (10) des Wärmeversorgungssystems (5) durch die Kontrolleinheit (20) dieser Wärmeübergabestation (10) der primärseitige Wärmevolumenstrom dieser Wärmeübergabestation (10) derart beeinflußbar ist, daß die diesen Wärmevolumenstrom zur Verfügung stellende zentrale Wärmeträgermediumprimärpumpe (6), insbesondere mittels einer ihren Betrieb kontrollierenden, zentralen Druckdifferenzsteuerung, stromverbrauchoptimiert betreibbar ist.
